# EUROPÄISCHE PATENTSCHRIFT

(11) **EP 1 511 932 B1**
(45) Veröffentlichungstag und Bekanntmachung des Hinweises auf die Patenterteilung: **29.11.2006**
(21) Anmeldenummer: 03745746.2
(22) Anmeldetag: 01.04.2003
(51) Int. Cl.: F02M 61/16, F02M 51/06, F02M 61/08

(54) **EINSPRITZVENTIL**
INJECTION VALVE
SOUPAPE D'INJECTION

(30) Priorität: 04.04.2002 DE 10214931
(43) Veröffentlichungstag der Anmeldung: 09.03.2005
(73) Patentinhaber: SIEMENS AKTIENGESELLSCHAFT, 80333 München (DE)
(72) Erfinder: BACHMAIER, Georg, 80538 München (DE); FISCHER, Bernhard, 84513 Töging a. Inn (DE); GOTTLIEB, Bernhard, 81739 München (DE); KAPPEL, Andreas, 85649 Brunnthal (DE); MEIXNER, Hans, 85540 Haar (DE); ULIVIERI, Enrico, 81541 München (DE)
(86) Internationale Anmeldenummer: PCT/DE2003/001062
(87) Internationale Veröffentlichungsnummer: WO 2003/085253

(56) Entgegenhaltungen:
- EP-A- 0 872 636
- EP-A- 0 937 891
- EP-A- 1 096 137
- WO-A-00/17507

## Beschreibung

Die vorliegende Erfindung betrifft ein Einspritzventil gemäß dem Oberbegriff des Patentanspruches 1.

Ein derartiges Einspritzventil ist bekannt aus der DE 198 54 508, wobei die Ventilnadel nach außen öffnend ausgeführt ist und axial druckwirksame Flächen der Ventilnadel und des Gehäuses so ausgeführt sind, dass bei einer Änderung des Drucks des Fluids die gleichen axialen Längenänderung an der Ventilnadel und an dem Ventilgehäuse auftreten. Zudem ist es möglich die Flächen an der Ventilnadel so einzustellen, dass durch den Druck des Fluids keine Kraft auf die Rückstellfeder oder den Ventilsitz verursacht wird. Die Antriebskammer, in der die Antriebseinheit angeordnet ist, und die Fluidkammer, in der die Ventilnadel und die Rückstellfeder angeordnet sind, sind dabei mittels eines Dichtringes und eines Ablaufes gegeneinander zuverlässig abgedichtet.

Die Kompensation aller Druckkräfte erfolgt, um die Ventilnadel insgesamt frei von Druckkräften zu halten. Beispielsweise wirkt aufgrund der druckbelasteten Fläche des Ventiltellers eines nach außen öffnenden Injektors bei hohem Kraftstoffdruck eine hohe in Öffnungsrichtung wirkende Druckkraft, die vorteilhafter Weise durch eine zweite druckbelastete Fläche kompensiert wird, die eine in Gegenrichtung wirkende Druckkraft gleichen Betrages erzeugt. Bei einer derartigen Kompensation bestehen bezüglich des Ventiltellerdurchmessers und des Nadeldurchmessers dann keinerlei Einschränkungen mehr.

Weiterhin ist allgemein bekannt, dass bei einem Hochdruck-Einspritzventil (High Pressure Direct Injection, HPDI) für direkteinspritzende Magermotoren mit einem piezoelektrischen Multilayeraktor als Antriebselement zusätzlich zum Kraftstoff noch ein weiteres Betriebsmittel für das hydraulische Lager im Injektor benötigt wird. Dabei ist bekannt, dass eine selbsttätige Kompensation aller thermischen sowie aller durch Setzeffekte des Piezoelementes hervorgerufenen oder druckbedingten Längenänderungen möglich ist. Dadurch kann bei der Materialwahl auf teuere Legierungen mit geringer thermischer Dehnung (z.B. Invar) verzichtet werden und wesentlich billigerer Stahl mit höherer Festigkeit und einfacherer Bearbeitbarkeit verwendet werden. Antriebsseitig werden alle bewegten Teile unter geringer Kraft auf Anlage gehalten, so dass keine Hubverluste durch Spalte entstehen. Für einen nach außen öffnenden piezoelektrisch angetriebenen Injektor wird der hydraulische Längenausgleich durch eine mit Öl gefüllte Hydraulikkammer realisiert. Dies bedingt jedoch eine aufwendige hermetische Abdichtung des Betriebsmittels, z.B. Silikonöl, gegenüber dem druckbeaufschlagten Kraftstoff, die häufig durch einen Metallbalg realisiert ist.

Auch ist aus der WO 00/17507 ein Einspritzventil bekannt, bei dem ein hydraulischer Übersetzer zwischen Ventilnadel und Piezo Aktor mit Kraftstoff über einen Ringspalt gefüllt ist, welcher auch den Längeausgleich sicherstellt.

Aufgabe der vorliegenden Erfindung ist es, ein leistungsfähiges Einspritzventil mit einem einfachen hydraulischen Lager bereitzustellen.

Erfindungsgemäß ist dies bei einem Einspritzventil mit den Merkmalen des Patentanspruches 1 erreicht. Es ist ein Injektorprinzip realisiert, das ohne zusätzliches Betriebsmittel für das hydraulische Lager auskommt. Um die Befüllung der Hydraulikkammer zu erleichtern, füllt der Kraftstoff über zwei gegenüberliegende Ringspalte die Hydraulikkammer des Ventils, welche den Längenausgleich sicherstellt.

Vorteilhafter Weise ist die mit dem Kraftstoffdruck beaufschlagte Hydraulikkammer sehr steif ausgebildet, um kurzfristig sehr hohe Druck- und Zugkräfte aufnehmen zu können, wie dies beim schnellen Öffnen und Schließen des Ventils erforderlich ist. Damit kann das Einspritzventil circa 5 - 10 mal so schnell schließen wie bei einer Rückstellung durch eine Rückstellfeder allein gemäß dem Stand der Technik. Gleichzeitig werden die Verluste im Ventilnadelhub durch die nachteilige Dehnung der Ventilnadel aufgrund einer hohen durch die Rückstellfeder wirkenden Rückstellkraft vermieden.

Erfindungsgemäß können die kraftstoffdruckbedingten Kräfte auf die Ventilnadel gezielt eingestellt werden. Beispielsweise könnte eine kraftstoffdruckbedingte Schließkraft eingestellt werden. Dadurch wäre sichergestellt, dass die Ventilnadel selbst bei gebrochener Rückstellfeder das Ventil sicher schließt.

Durch eine geeignete Führung der Kraftstoffleitungen strömt der Kraftstoff an der Antriebseinheit und beispielsweise an dem Multilayeraktor vorbei und kühlt die Piezokeramiken. Ein weiterer Vorteil besteht deshalb in dem verbesserten Temperaturverhalten des Injektors. Die Direkteinspritzung in den Brennraum setzt den Injektor hohen Temperaturen aus. Zudem sehen moderne Einspritzkonzepte Mehrfacheinspritzungen vor. Die Entwicklung geht in Richtung kontinuierlicher Einspritzratenformung. Konzepte mit 5 Injektionen pro Zyklus werden bereits diskutiert. Dabei entsteht zusätzliche Abwärme. Deshalb ist eine Kühlung des Injektors von Vorteil, auch wenn bei Injektoren nach dem Stand der Technik mit Silikonöl als Betriebsmittel des hydraulischen Lagers noch kein Temperaturproblem aufgetreten ist.

Temperaturausdehnungen, Alterungs- und Setzeffekte bewirken, dass sich die absolute Lage der Piezoeinheit, aber auch die relative Lage zum Ventilgehäuse ändert. Typische Werte betragen bis zu wenigen 10 µm, sind jedoch stets deutlich kleiner als 100 µm. Die Hydraulikkammer ist mindestens so hoch zu realisieren, dass sie sämtliche während der Lebensdauer zu erwartenden Längenänderungen ausgleichen kann. Um ein möglichst steifes Widerlager bilden zu können, ist die Hydraulikkammer andererseits möglichst wenig hoch auszubilden. Bevorzugt wird deshalb eine typischen Höhe der Hydraulikkammer von 200 bis 500 µm gewählt.

Weitere vorteilhafte Ausgestaltungen der Erfindung sind den weiteren abhängigen Patentansprüchen zu entnehmen.

Nachfolgend ist ein Ausführungsbeispiel des erfindungsgemäßen Einspritzventils beschrieben; die einzige Fig. zeigt das Einspritzventil vereinfacht in einer schematisierten Längsschnittdarstellung.

Ein Hochdruckinjektor bzw. das Einspitzventil weist in einem Injektorgehäuse 1 einen Ventilsitz 3 auf. Ein Durchmesser der Dichtlinie d₁ beträgt bei einem Kraftstoff-Einspritzventil typischerweise 3 - 5 mm. Der Ventilsitz 3 wird im Grundzustand durch einen am unteren Endabschnitt einer Ventilnadel 5 (Durchmesser d₂) verbundenen Ventilteller 7 geschlossen gehalten. Die Ventilnadel 5 ist dabei in dem Ventilgehäuse 1 angeordnet. Der geschlossene Grundzustand, einer durch den Ventilsitz 3 und den Ventilteller 7 stirnseitig am Gehäuse 1 gebildeten Einspritzdüse 9 wird durch eine gespannte Druckfeder 11 mit einer typischen Federkraft (F_{S}) von etwa 150 N gewährleistet. Die Druckfeder ist zwischen einer Bodenplatte 13 einer Antriebseinheit 15 und einem Abschnitt der Innenwand des Ventilgehäuses 1 eingespannt. Die Ventilnadel 5 ist mit der Bodenplatte 13 z.B. über eine Schweißnaht starr verbunden. Die Kraftstoffzuführung in einen Innenraum des Ventilgehäuses 1 erfolgt durch eine im Injektorgehäuse 1 vorgesehene Leitungsbohrung 17. Im oberen Teil des Injektorgehäuses 1 ist die Antriebseinheit 15 angeordnet. Diese ist aus einem piezoelektrischen Multilayeraktor in Niedervolttechnik (PMA) 19, einer Rohrfeder 21, einem Hydraulikkolben 23 und der Bodenplatte 13 gebildet. Die Rohrfeder 19 ist mit dem Hydraulikkolben 23 und der Bodenplatte 13 verschweißt, so dass der Multilayeraktor 19 unter einer mechanischen Druckvorspannung steht. Elektrische Anschlüsse 25 der Antriebseinheit 15 sind nach oben, wie nachfolgend beschrieben, aus dem Gehäuse 1 geführt. Durch den Hydraulikkolben 23 ist der Innenraum des Ventilgehäuses in eine Hauptkammer 27, die insbesondere den PMA 19 aufnimmt, und eine Hydraulikkammer 29 getrennt. Oberhalb der Hydraulikkammer 29 ist die Antriebseinheit 15 mittels eines Metallbalges 31 mit einem hydraulischen bzw. effektiv druckwirksamen Durchmesser d₅ mit dem Injektorgehäuse 1 verbunden. Damit ist der Innenraum des Ventilgehäuses 1 gegenüber der Umgebung geschlossen. Der Innenraum ist im Bereich des Metallbalges 31 zusätzlich über eine Querleitung 33 mit der Leitungsbohrung 17 verbunden.

Im Grundzustand bei angelegtem Kraftstoffdruck p_{K} von typischerweise 100-300 bar wirken auf die Bodenplatte 13 und den Hydraulikkolben 23 zwar sehr große resultierende Druckkräfte (F_{D} = p_{K}•π•(d₁²-d₅²)/4, woraus sich etwa eine Druckkraft von F_{D} = 1000-5000 N ergeben kann. Diese hebt sich in der Druckbilanz jedoch weg, wenn d₁ = d₅ gewählt wird. Der Druckausgleich muss dabei nicht mathematisch exakt erfolgen, sondern lediglich ausreichend genau, wie nachfolgend beschrieben ist. Bei typischen Abmessungen des Einspritzventils hat eine Änderung des Kraftstoffdruckes von 100 auf 300 bar bei einer Abweichung der druckbeaufschlagten Flächen um 1 mm² vom idealen Kompensationszustand bereits eine Zusatzkraft (F_{D}) von etwa 20 N zur Folge, um die sich die Schließkraft im Ventilsitz 3 ändert. Diese Kraft kann gegen die Federkraft (F_{S}) der Druckfeder 11 wirken und im schlimmsten Fall das Ventil unbeabsichtigt öffnen. Andererseits kann diese Zusatzkraft (F_{D}) auch die Federkraft (F_{S}) verstärken und dadurch das Öffnen des Ventils erschweren. Mit zunehmender Größe dieser unerwünschten Zusatzkraft (F_{D}) wird die genaue Steuerung des Einspritzvorganges erschwert. Besonders moderne Konzepte mit Mehrfacheinspritzung sind dann kaum mehr realisierbar. Bevorzugt gilt zumindest: F_{S}> 5•F_{D}, insbesondere F_{S}> 10•F_{D}.

Der Hydraulikkolben 23 ist dichtend durch eine erste und eine zweite enge Spielpassung 35, 37 mit einem größeren Durchmesser d₃ und einem kleineren Durchmesser d₄ in das entsprechend ausgebildete Injektorgehäuse 1 eingepasst und bildet mit den entsprechenden Innenwandabschnitten des Injektorgehäuses 1 die ringförmige Hydraulikkammer 29. Typischer Weise wird bei der Montage des Injektors die Höhe der Hydraulikkammer h_{K} auf zumindest 100 - 500 µm eingestellt. Die Hydraulikkammer 29 dient z.B. zur Kompensation z.B. thermisch bedingter oder der durch Alterungseffekte des PMAs 19 im Injektor hervorgerufenen langsamen Längenänderungen (z.B. typische Zeitdauern t > 1 s) der Antriebseinheit 15 und/oder der Ventilnadel 5 gegenüber dem Injektorgehäuse 1. Wenn diese langsamen Längenänderungen auftreten, kann zum Längenausgleich über die engen Dichtspalte der Spielpassungen 35, 37 des Hydraulikkolbens 23 ein ungehinderter Fluidaustausch zwischen der Hydraulikkammer 29 und dem umgebenden kraftstoffgefüllten Innenraum des Injektors bzw. der Hauptkammer 27 und der Querleitung 33 stattfinden. Diese langsamen Änderungen werden somit durch eine Änderung der Höhe der Hydraulikkammer 29 kompensiert.

Die Dichtspalte zwischen dem Hydraulikkolben 23 und dem Ventilgehäuse 1 müssen jedoch zugleich so eng bemessen sein, dass innerhalb von typischen Einspritzzeiten (0 ms < t < 5 ms) kein nennenswerter Fluidaustausch zwischen der Hydraulikkammer 29 und dem umgebenden kraftstoffgefüllten Innenraum des Injektors insbesondere der Hauptkammer 27 auftreten kann. Die Höhe der Hydraulikkammer h_{K} sollte sich leckagebedingt maximal um circa 1 - 2 µm ändern können. Um das Ventil öffnen und über einen Zeitraum 0 ms < t < 5 ms im Betrieb offen halten und anschließend wieder schließen zu können, ist in Abhängigkeit von der Größe der Federkraft F_{S} typischer Weise eine mittlere Kraft von etwa 100 - 200 N erforderlich. Bei einer typischen druckwirksamen Fläche A_{K} = π•(d₃²-d₄²)/4 von circa 240 mm² (Annahme: d₃ = 18 mm, d₄ = 4 mm) ändert sich der mittlere Druck in der Hydraulikkammer gegenüber dem Kraftstoffdruck um Δp = 200 N/A_{K} < 10 bar. Der Fluidstrom durch die maximal exzentrisch liegenden Dichtspalte berechnet sich gemäß ${Q}_{L} = 2 , 5 \cdot π \cdot ( {d}_{3} + {d}_{4} ) {h}^{3} \cdot Δp / \left(12\cdot η\cdot l\right)$ mit:
- Viskosität von Benzin:: η = 0,4 mPa•s;
- Spalthöhe:: h = 2 µm;
- Länge der Dichtflächen:: 1 = 10 mm
- Einspritzzeit:: t_{E} = 5 ms ergibt sich
Q_{L} = 28,8 mm³/s; ΔV = Q_{L}•5•10⁻³ s = 0,144 mm³;
Mit Δx = ΔV/A_{K} ergibt sich
Δx = 0,6 µm als Hubverlust aufgrund der Leckageströmung während der Einspritzzeit unter den oben getroffenen Annahmen.

Die Hydraulikkammer 29 besitzt aufgrund der Kompressibilität von Benzin eine Federwirkung, die zu einem zusätzlichen Verlust im Ventilhub führt. Die minimale Federrate der Hydraulikkammer 29 c_{K} berechnet sich gemäß
c_{K} = A_{K}/ (χ•h_{K}) mit
χ = 10⁻⁹ m²/N und
h_{K} = 500 µm zu c_{K} = 500 N/µm und damit ergibt sich:
Δx = ΔF/c_{K} = 200 N/ 500 N/µm = 0,4 µm als Hubverlust des Ventils aufgrund der Kompressibilität von Benzin.

Dadurch ist gezeigt, dass der maximal auftretende Hubverlust, der durch die Hydraulikkammer 29 verursacht ist, bei geeigneter Dimensionierung hinreichend klein bleibt. Insgesamt bilden die Antriebseinheit 15 mit dem Hydraulikkolben 23 und der Ventilnadel 5 eine Einheit, die als Ganzes bei im Vergleich zum Einspritzvorgang auftretenden langsamen Bewegungen nahezu ungehindert gegenüber dem Injektorgehäuse verschoben werden kann bis sich die Sitzkraft (F_{D} + F_{S}) zwischen dem Ventilsitz 3 und dem Ventilteller 7 einstellt. Die Länge der Ringspalte ist dabei relativ unkritisch, wobei mit zunehmender Länge der Leckagestrom abnimmt. Da die Leckage mit der 3. Potenz der Spalthöhe h zunimmt, sollte die Spalthöhe ausreichend klein gewählt werden. Zusammenfassend gilt also, dass langsam verlaufende Längenänderungen insbesondere des PMAs 19 durch die Hydraulikkammer 29 kompensiert werden, so dass über alle Betriebszustände und thermischen Lasten hinweg reproduzierbare zeitliche Verläufe des Ventilnadelhubes und damit der Einspritzmengen gesteuert werden können. Bei dem Ventil gemäß der Fig. ist die Führung des Kraftstoffes im Injektorgehäuse so realisiert, dass die Funktionen der Kühlung des PMAs 19 und des Längenausgleiches mittels der Hydraulikkammer 29 mittels eines einzigen Fluids erfüllt werden kann.

Die Funktion des Einspritzventils ist nun wie folgt: Um den Einspritzvorgang zu beginnen, wird der PMA 19 über die elektrischen Anschlüsse 25 aufgeladen. Aufgrund des inversen piezoelektrischen Effektes dehnt sich der PMA 19 dabei aus (typische Auslenkung: 30 - 60 µm). Dabei stützt sich der PMA an der steifen Hydraulikkammer 29 ab, um den Ventilteller 7 entgegen der Federkraft F_{S} der Druckfeder 11 vom Ventilsitz 3 abzuheben. Nun kann der Kraftstoff aus der Einspritzdüse 9 austreten. Der Ventilteller 7 ist an seiner unteren, dem Kraftstoff abgewandten Fläche mit dem Druck des Einspritzraumes (nicht gezeigt) beaufschlagt. Wie oben beschrieben, ist die Hydraulikkammer 29 dabei über eine typische Einspritzdauer hinweg ausreichend steif ausgebildet. Um den Einspritzvorgang zu beenden, wird der PMA 19 wieder über die elektrischen Anschlüsse 25 entladen und der PMA verkürzt sich. Die hydraulische Druckspannung (= hydraulische Zugkraft) sowie die Federrückstellkraft der Druckfeder 11 ziehen den Ventilteller 7 in den Ventilsitz 3 und schließen damit das Ventil. In der Endstellung bei geschlossenem Ventil bleibt die Hydraulikkammer 29 mit einer Mindesthöhe erhalten. Der größte Beitrag zur Rückstellkraft kommt dabei von der hydraulischen Druckvorspannung. Die Hydraulikkammer 29 ist aufgrund ihrer hohen Steifigkeit und des hohen Kraftstoffdruckes (p_{K} = 100 - 300 bar) in der Lage, kurzfristig auch hohe Zugkräfte (F_{z} = p_{K}•π •(d₃²-d₄²)/4 von F_{z} = 1000-5000 N) ohne nennenswerte Änderung der Hydraulikkammerhöhe h_{K} aufzunehmen.

Durch den Einbau eines Rückschlagventils im Hochdruckanschluss des Injektors kann der Hochdruck im Injektor über längere Zeit aufrechterhalten werden, während die Kraftstoffpumpe abgeschaltet ist (nicht gezeigt). Beim erneuten Starten des Motors dient das Injektorvolumen selbst als Kraftstoff-Druckreservoir für die ersten Einspritzvorgänge, bis die Einspritzpumpe den nötigen Kraftstoffdruck in den Injektor einspeist.

Alternativ kann als Antrieb auch beispielsweise ein magnetostriktiver Antrieb verwendet werden, um das Ventil zu betätigen. Mit einer geeignet aufgebauten Hubumkehr ist die beschriebene Vorrichtung grundsätzlich auch für nach innen öffnende Ventile einsetzbar.

## Patentansprüche

1. Einspritzventil für Kraftstoff mit einem Ventilgehäuse (1), in dem eine Antriebseinheit (15) die Bewegung einer durch eine Feder (11) vorgespannte Ventilnadel (5) steuert, wobei ein hydraulisches Lager für die Antriebseinheit (15) mit einer Hydraulikkammer (29) vorgesehen ist und eine im Ventilgehäuse ausgebildete Hauptkammer (27), die mit dem Kraftstoff als Betriebsstoff des hydraulischen Lagers gefüllt ist und in der die Ventilnadel angeordnet ist, **dadurch gekennzeichnet, dass**
das hydraulische Lager eine Hydraulikkammer (29) aufweist, die beidseitig durch enge Ringspalte (35, 37) sowohl mit der Hauptkammer (27) als auch gegenüberliegend mit einem Teil des Innenraumes des Ventilgehäuses (1) gedrosselt in Verbindung steht und das dieser Teil des Innenraumes über eine Querleitung (33) mit einer in die Hauptkammer (27) mündenden Kraftstoffzufuhrleitung (17) verbunden ist.

2. Einspritzventil nach Anspruch 1,
**dadurch gekennzeichnet, dass**
zur Kühlung der Antriebseinheit (15) der Kraftstoff dient.

3. Einspritzventil nach Anspruch 1 oder 2,
**dadurch gekennzeichnet, dass**
die Antriebseinheit (15) in der Hauptkammer (27) angeordnet ist.

4. Einspritzventil nach Anspruch 1, 2 oder 3,
**dadurch gekennzeichnet, dass**
die axialwirksamen Druckflächen der Ventilnadel (5) derart dimensioniert sind, dass sich die resultierenden Druckkräfte (p_{D}) im wesentlichen aufheben, wodurch die resultierende axial wirkende Kraft (F_{D}) auf die Ventilnadel (5) im Vergleich zur Kraft (F_{S}) der Feder (11) gering gehalten ist.

5. Einspritzventil nach einem der vorhergehenden Ansprüche,
**dadurch gekennzeichnet, dass**
in einem Hochdruckanschluss des Einspritzventils ein Rückschlagventil eingebaut ist.

6. Einspritzventil nach einem der vorhergehenden Ansprüche,
**dadurch gekennzeichnet, dass**
die Ventilnadel (5) mit der Antriebseinheit (15) fest verbunden ist.

7. Einspritzventil nach einem der vorhergehenden Ansprüche,
**dadurch gekennzeichnet, dass**
die Antriebseinheit (15) einen Hydraulikkolben (23) aufweist, der zusammen mit einem Innenwandabschnitt des Ventilgehäuses (1) die Hydraulikkammer (29) bildet.

8. Einspritzventil nach Anspruch 7,
**dadurch gekennzeichnet, dass**
eine Höhe (h_{K}) der Hydraulikkammer (29) etwa 200 bis 500 µm beträgt.

9. Einspritzventil nach Anspruch 7 oder 8,
**dadurch gekennzeichnet, dass**
die Antriebseinheit (15) mit dem Hydraulikkolben (23) und der Ventilnadel (5) eine feste Einheit bildet, die bei im Vergleich zu beim Einspritzvorgang auftretenden langsameren Bewegungen nahezu ungehindert gegenüber dem Injektorgehäuse (1) unter Berücksichtigung der Federkräfte verschoben werden kann.

10. Einspritzventil nach einem der vorhergehenden Ansprüche,
**dadurch gekennzeichnet, dass**
die Antriebseinheit (15) mit einem Hydraulikkolben (23) verbunden ist, der den Innenraum des Gehäuses (1) in die Hydraulikkammer (29) und die Hauptkammer (27) teilt.

11. Einspritzventil nach einem der vorhergehenden Ansprüche,
**dadurch gekennzeichnet, dass**
elektrische Zuleitungen (25) der Antriebseinheit (15) aus einer Öffnung des Gehäuses (1) geführt sind, und dass zwischen der Antriebeinheit (15) und dem Gehäuse (1) ein flexibles Abdichtungsmittel (31) vorgesehen ist.

12. Einspritzventil nach Anspruch 11,
**dadurch gekennzeichnet, dass**
der vollständige Innenraum des Ventilgehäuses (1) zwischen dem Abdichtungsmittel (31) und einem gegenüberliegend angeordneten Ventilsitz (3) mit dem Kraftstoff gefüllt ist.

## Claims

1. Injection valve for fuel with a valve housing (1) in which a drive unit (15) controls the movement of a valve needle (5) pretensioned by a spring (11), having a hydraulic bearing for the drive unit (15) with a hydraulic chamber (29) and in the valve housing a main chamber (27) which is filled with fuel as the operating medium for the hydraulic bearing and in which the valve needle (5) is disposed, **characterized in that** the hydraulic bearing has a hydraulic chamber (29) which is connected in throttled condition by narrow annular gaps (35, 37) on both sides, both to the main chamber (27), and on the opposite side to part of the inner chamber of the valve housing (1), and that this part of the inner chamber is connected via a cross duct (33) to a fuel supply duct (17) entering the main chamber (27)

2. Injection valve according to claim 1, **characterized in that** the fuel is used for cooling the drive unit (15).

3. Injection valve according to claim 1 or 2, **characterized in that** the drive unit (15) is disposed in the main chamber (27).

4. Injection valve according to claim 1, 2 or 3, **characterized in that** the axially acting pressure surfaces of the valve needle (5) are dimensioned such that the resulting pressure forces (p_{D}) essentially cancel each other out, causing the resulting axially acting force (F_{D}) on the valve needle (5) to be minimized compared to the force (F_{S}) of the spring (11).

5. Injection valve according to one of the preceding claims, **characterized in that** a check valve is installed in a highpressure port of the injection valve.

6. Injection valve according to one of the preceding claims, **characterized in that** the valve needle (5) is fixed to the drive unit (15)

7. Injection valve according to one of the preceding claims, **characterized in that** the drive unit (15) has a hydraulic plunger (23) which in conjunction with the inner wall section of the valve housing (1) forms the hydraulic chamber (29).

8. Injection valve according to claim 7, **characterized in that** a height (h_{K}) of the hydraulic chamber (29) is approximately 200 to 500 µm.

9. Injection valve according to claim 7 or 8, **characterized in that** the drive unit (15) together with the hydraulic plunger (23) and the valve needle (5) form a fixed unit which can be displaced virtually unimpeded relative to the injector housing (1) in the event of slower movements occurring compared to the injection process, taking the spring forces into account.

10. Injection valve according to one of the preceding claims, **characterized in that** the drive unit (15) is connected to a hydraulic plunger (23) which divides the inner chamber of the housing (1) into the hydraulic chamber (29) and the main chamber (27).

11. Injection valve according to one of the preceding claims, **characterized in that** electrical leads (25) of the drive unit (15) are brought out of an opening in the housing (1), and that between the drive unit (15) and the housing (1) there is provided a flexible means of sealing (31).

12. Injection valve according to claim 11, **characterized in that** the entire inner chamber of the valve housing (1) between the means of sealing (31) and an oppositely disposed valve seat (3) is filled with the fuel.

## Revendications

1. Soupape d'injection pour carburant, avec un carter de soupape (1), dans lequel une unité d'actionnement (15) commande le déplacement d'une aiguille de soupape (5) soumise à précontrainte par un ressort (11), et où un palier hydraulique avec une chambre hydraulique (29) est prévu pour l'unité d'actionnement (15), ainsi qu'une chambre principale (27) formée dans le carter de soupape et remplie de carburant agissant comme agent de fonctionnement du palier hydraulique, et dans laquelle est disposée l'aiguille de soupape, **caractérisée en ce que** le palier hydraulique présente une chambre hydraulique (29) communiquant, bilatéralement et par étranglement, par d'étroites fentes annulaires (35, 37) aussi bien avec la chambre principale (27) qu'avec, à l'opposé, une partie de l'espace intérieur du carter de soupape (1), cette partie de l'espace intérieur étant reliée par l'intermédiaire d'une conduite transversale (33) à une conduite de carburant (17) débouchant dans la chambre principale (27).

2. Soupape d'injection selon la revendication 1, **caractérisée en ce que** le refroidissement de l'unité d'actionnement (15) est effectué par le carburant.

3. Soupape d'injection selon la revendication 1 ou 2, **caractérisée en ce que** l'unité d'actionnement (15) est disposée à l'intérieur de la chambre principale (27).

4. Soupape d'injection selon la revendication 1, 2 ou 3, **caractérisée en ce que** les surfaces de pression axiales de l'aiguille de soupape 5 sont dimensionnées de telle sorte qu'essentiellement les forces de pression résultantes (P_{D}) s'annulent, de sorte que la force axiale résultante (F_{D}) agissant sur l'aiguille de soupape (5) est maintenue petite par rapport à la force (F_{S}) du ressort (11).

5. Soupape d'injection selon l'une des revendications précédentes, **caractérisée en ce qu'**une soupape de retenue est montée dans un raccordement de l'alimentation en haute pression.

6. Soupape d'injection selon l'une des revendications précédentes, **caractérisée en ce que** l'aiguille de soupape (5) est reliée de façon fixe à l'unité d'actionnement (15).

7. Soupape d'injection selon l'une des revendications précédentes, **caractérisée en ce que** l'unité d'actionnement (15) présente un piston hydraulique (23), formant avec une section de la paroi intérieure du carter (1) la chambre hydraulique (29).

8. Soupape d'injection selon la revendication 7, **caractérisée en ce que** la hauteur (h_{K}) de la chambre hydraulique (29) se situe aux alentours de 200 à 500 µm.

9. Soupape d'injection selon la revendication 7 ou 8, **caractérisée en ce que** l'unité d'actionnement (15), avec le piston hydraulique (23) et l'aiguille de soupape (5), forment une unité fixe, qui, en comparaison avec des mouvements plus lents apparaissant lors du processus d'injection, et en tenant compte des forces des ressorts, peut presque librement être décalée par rapport au carter de soupape (1).

10. Soupape d'injection selon l'une des revendications précédentes, **caractérisée en ce que** l'unité d'actionnement (15) est fixée à un piston hydraulique (23) partageant l'espace intérieur du carter (1) en une chambre hydraulique (29) et une chambre principale (27).

11. Soupape d'injection selon l'une des revendications précédentes, **caractérisée en ce que** les conducteurs électriques (25) alimentant l'unité d'actionnement (15) passent par une ouverture pratiquée dans le carter (1), et qu'un moyen de joint flexible (31) assurant l'étanchéité entre l'unité d'actionnement (15) et le carter (1) est prévu.

12. Soupape d'injection selon la revendication 1, **caractérisée en ce que** la totalité de l'espace intérieur du carter de soupape (1) entre le joint d'étanchéité (31) et d'un siège de soupape (3) disposé à l'opposé est remplie du carburant.
